# EUROPÄISCHE PATENTSCHRIFT

(11) **EP 3 995 065 B1**
(45) Veröffentlichungstag und Bekanntmachung des Hinweises auf die Patenterteilung: **01.03.2023**
(21) Anmeldenummer: 21203056.3
(22) Anmeldetag: 18.10.2021
(51) Int. Cl.: A47L 9/28

(54) **SICH SELBSTTÄTIG FORTBEWEGENDES REINIGUNGSGERÄT**
AUTOMATICALLY MOVING CLEANING DEVICE
APPAREIL DE NETTOYAGE AUTONOME

(30) Priorität: 04.11.2020 DE 102020129026
(43) Veröffentlichungstag der Anmeldung: 11.05.2022
(73) Patentinhaber: Vorwerk & Co. Interholding GmbH, 42275 Wuppertal (DE)
(72) Erfinder: Windorfer, Harald, 40822 Mettmann (DE)
(74) Vertreter: Müller, Enno

(56) Entgegenhaltungen:
- EP-A1- 3 441 840
- EP-A2- 2 508 957

## Beschreibung

### Gebiet der Technik

Die Erfindung betrifft ein sich selbsttätig fortbewegendes Reinigungsgerät mit einer Antriebseinrichtung zur Fortbewegung des Reinigungsgerätes innerhalb einer Umgebung, einer Kommunikationsschnittstelle zur Ausgabe einer Mitteilung an einen Nutzer des Reinigungsgerätes, einer Hindernisdetektionseinrichtung zur Detektion von Hindernissen innerhalb der Umgebung und einer Recheneinrichtung, welche eingerichtet ist, basierend auf den von der Hindernisdetektionseinrichtung detektierten Hindernissen eine Umgebungskarte zu erstellen und Steuerbefehle an die Kommunikationsschnittstelle zu übermitteln, wobei die Recheneinrichtung des Weiteren eingerichtet ist, einerseits einen ersten Umgebungsteilbereich zu ermitteln, in welchem sich eine Position eines beweglichen Hindernisses zeitlich wiederkehrend ändert, und anderseits einen zweiten Umgebungsteilbereich zu ermitteln, welcher nur unvollständig gereinigt werden konnte.

### Stand der Technik

Reinigungsgeräte der vorgenannten Art sind im Stand der Technik hinreichend bekannt. Diese werden üblicherweise auch als Reinigungsroboter bezeichnet und können beispielsweise als mobile Staubsauger, Wischgeräte oder kombinierte Saug-Wisch-Geräte ausgebildet sein.

Die sich selbsttätig fortbewegenden Reinigungsgeräte weisen üblicherweise eine Recheneinrichtung auf, die ausgebildet ist, eine Navigation des Reinigungsgerätes innerhalb einer Umgebung durchzuführen. Der Recheneinrichtung ist eine Hindernisdetektionseinrichtung zugeordnet, welche beispielsweise Abstände zu in der Umgebung vorhandenen Hindernissen misst und diese zur Erstellung einer Umgebungskarte an die Recheneinrichtung übermittelt. Die so erstellte Umgebungskarte kann dann von der Recheneinrichtung genutzt werden, um das Reinigungsgerät in der Umgebung zu lokalisieren und zu navigieren. Insbesondere kann auch eine Routenplanung vorgenommen werden, um das Reinigungsgerät anhand einer geplanten vordefinierten Route durch die Umgebung zu navigieren, beispielsweise um festgelegte aufeinanderfolgende Reinigungstätigkeiten im Rahmen eines Reinigungsplans auszuführen.

Während einer Reinigung steuert die Recheneinrichtung die Fortbewegung des Reinigungsgerätes durch die Umgebung und protokolliert vorzugsweise solche Umgebungsteilbereiche, welche bereits durch das Reinigungsgerät gereinigt wurden. Ebenso wird detektiert und dokumentiert, welche Umgebungsteilbereiche noch nicht oder unvollständig gereinigt sind. Diese Dokumentation erfolgt beispielsweise unmittelbar in der Umgebungskarte, in welcher gereinigte und nicht gereinigte Umgebungsteilbereiche markiert werden. Darüber hinaus enthält die Umgebungskarte Einträge über die Positionen von detektierten Hindernissen. Hindernisse sind einerseits Raumbegrenzungen und andererseits beispielsweise Objekte wie Möbelstücke, Dekorationsgegenstände oder ähnliches.

Des Weiteren ist es im Stand der Technik bekannt, bewegliche Hindernisse zu detektieren. Bei diesen Hindernissen kann es sich beispielsweise um kleinere Möbelstücke, Dekorationsgegenstände oder auch Personen und Tiere handeln. Die Recheneinrichtung ermittelt derartige bewegliche Hindernisse beispielsweise durch einen Vergleich zeitlich aufeinanderfolgend erstellter Umgebungskarten und/oder anhand einer Fortbewegungsgeschwindigkeit des Hindernisses.

Um Umgebungsteilbereiche mit beweglichen Hindernissen möglichst vollständig zu reinigen, ist es im Stand der Technik bekannt, zu detektieren, wenn ein bewegliches Hindernis einen Umgebungsteilbereich verlässt. Das Reinigungsgerät wird dann gezielt dort hingesteuert. Alternativ machen bekannte Reinigungsgeräte auch von einer zufälligen Verfahrroute Gebrauch, wobei unter der Annahme, dass bewegliche Hindernisse von Zeit zu Zeit ihre Position ändern, möglichst alle Umgebungsteilbereiche gereinigt werden.

Nachteilig ist dabei jedoch, dass keine regelmäßige Zugänglichkeit zu den Umgebungsteilbereichen mit beweglichen Hindernissen besteht, so dass eine Umgebung mit mehreren Umgebungsteilbereichen häufig unvollständig oder zumindest ungleichmäßig gereinigt wird und Umgebungsteilbereiche verbleiben, in welchen sich nach und nach Staub und Schmutz ansammeln und von dem Nutzer manuell entfernt werden müssen. Ein sich selbsttätig fortbewegendes Reinigungsgerät gemäß dem Obergriff des Anspruchs 1 ist z.B. aus EP-A-2508957 bekannt.

### Zusammenfassung der Erfindung

Ausgehend von dem vorgenannten Stand der Technik ist es daher Aufgabe der Erfindung, ein Reinigungsgerät zu schaffen, welches eine Umgebung selbsttätig so reinigt, dass manuelle Nachreinigungsvorgänge durch den Nutzer möglichst vollständig oder zumindest größtenteils entfallen und die Umgebung gleichmäßig gereinigt wird, insbesondere auch in solchen Umgebungsteilbereichen, welche bewegliche Hindernisse aufweisen.

Zur Lösung dieser Aufgabe wird vorgeschlagen, dass die Recheneinrichtung des Reinigungsgerätes eingerichtet ist, die Position des ermittelten ersten Umgebungsteilbereiches mit der Position des ermittelten zweiten Umgebungsteilbereiches zu vergleichen und bei Übereinstimmung der Positionen eine das bewegliche Hindernis betreffende Mitteilung an einen Nutzer des Reinigungsgerätes über die Kommunikationsschnittstelle auszugeben, wobei die Recheneinrichtung eingerichtet ist, eine zeitlich wiederkehrende Positionsveränderung des beweglichen Hindernisses durch einen Vergleich mehrerer zeitlich aufeinanderfolgend erstellter Umgebungskarten zu ermitteln, und wobei die Mitteilung eine Aufforderung enthält, das Hindernis manuell aus dem definierten Umgebungsteilbereich zu entfernen, nämlich an einen bestimmten in der Mitteilung definierten Ort zu verlagern, welcher sich außerhalb des Umgebungsteilbereiches, in welchem sich die Position des beweglichen Hindernisses zeitlich wiederkehrend ändert, befindet.

Die Recheneinrichtung ermittelt somit Umgebungsteilbereiche, welche einerseits unvollständig oder ungleichmäßig gereinigt sind, und andererseits bewegliche Hindernisse aufweisen. Sofern auf denselben Umgebungsteilbereich der Umgebung beide vorgenannten Voraussetzungen zutreffen, wird darauf geschlossen, dass das dort vorhandene Hindernis eine optimale, insbesondere gleichmäßige, Reinigung des Umgebungsteilbereichs verhindert. Da die Recheneinrichtung auch Kenntnis darüber hat, dass es sich bei einem detektierten Hindernis um ein bewegliches Hindernis handelt, wird eine Mitteilung an den Nutzer des Reinigungsgerätes ausgegeben, damit dieser für eine optimale Reinigung des Umgebungsteilbereiches Maßnahmen treffen kann. Es wird somit ein Reinigungsroboter geschaffen, welcher zum Zwecke der Erreichung eines bestmöglichen Reinigungsergebnisses einen Hinweis an einen Nutzer ausgibt, dass in einem bestimmten Umgebungsteilbereich ein bewegliches Hindernis, beispielsweise ein Stuhl, vorhanden ist, welcher eine optimale Reinigung des Umgebungsteilbereiches verhindert. Dazu ermittelt das Reinigungsgerät zunächst Orte, an welchen sich bewegliche Hindernisse befinden. Des Weiteren ermittelt das Reinigungsgerät Umgebungsteilbereiche, welche gar nicht oder nur mit geringem Erfolg gereinigt werden konnten. Die ermittelten Orte der Verschmutzung und der beweglichen Hindernisse werden miteinander verglichen, wobei es bei einer Übereinstimmung zur Ausgabe einer Mitteilung an den Nutzer kommt. Es wird somit nicht darauf vertraut, dass das Reinigungsgerät bei einer nachfolgenden Reinigungsfahrt zufällig an eine Position gelangt, die zuvor von einem beweglichen Hindernis versperrt war.

Die Recheneinrichtung ist eingerichtet, eine Positionsveränderung des beweglichen Hindernisses durch einen Vergleich mehrerer zeitlich aufeinanderfolgend erstellter Umgebungskarten zu ermitteln. Beispielsweise kann das Reinigungsgerät eine während einer aktuellen Reinigungsfahrt erstellte Umgebungskarte mit einer zeitlich zuletzt erstellten Umgebungskarte vergleichen, um durch bestehende Unterschiede zwischen den beiden Umgebungskarten ein oder mehrere bewegliche Hindernisse zu identifizieren. Auf diese Art und Weise kann beispielsweise nach jeder Arbeitsroutine, insbesondere nach Abarbeitung eines vordefinierte zeitliche und örtliche Vorgaben enthaltenden Einsatzplanes, eine Umgebungskarte erstellt und mit einer oder mehreren vorausgehenden Umgebungskarten verglichen werden. Dadurch werden Positionsänderungen von beweglichen Hindernissen erfasst. Beispielsweise kann ein Stuhl, welcher zu einem früheren Zeitpunkt benutzt wurde, nicht wieder exakt an derselben Position wie vor der Nutzung stehen.

Die Mitteilung an den Nutzer, welche im Falle einer Übereinstimmung zwischen einer Position eines beweglichen Hindernisses und einer Position einer unvollständigen Reinigung ausgegeben wird, enthält eine Aufforderung, das Hindernis manuell aus dem definierten Umgebungsteilbereich zu entfernen, nämlich das bewegliche Hindernis an einen bestimmten in der Mitteilung definierten Ort zu verlagern. Durch die Mitteilung erhält der Nutzer des Reinigungsgerätes vorzugsweise einen Vorschlag, das bewegliche Hindernis nach einer nächsten Nutzung direkt an eine andere Position der Umgebung zu tragen. Beispielsweise kann er aufgefordert werden, einen Stuhl nicht mehr an die gleiche Position wie zuvor zu stellen, nämlich beispielsweise nicht mehr zurück an einen Tisch zu rücken, sondern von dem Tisch zu entfernen. Der Nutzer erhält somit nach der Identifikation von eine optimale Reinigung hindernden Hindernissen eine Empfehlung, diese Hindernisse in geeigneter Weise so zu verlagern, dass die Reinigung der zuvor von diesen Hindernissen versperrten Umgebungsteilbereiche erfolgen kann. In einem nächsten Arbeitsschritt kann das Reinigungsgerät dann eine Verschmutzung an dem betreffenden Ort beseitigen, wenn der Nutzer das Hindernis dort entfernt hat.

Des Weiteren weist das Reinigungsgerät vorzugsweise einen Schmutzsensor auf, welcher ausgebildet ist, einen Verschmutzungsgrad eines Umgebungsteilbereiches zu ermitteln. Der Schmutzsensor ist ausgebildet, solche Umgebungsteilbereiche zu identifizieren, welche gar nicht, unvollständig, ungleichmäßig und/ oder nur mit einem gegenüber einer Norm erhöhten Zeitaufwand gereinigt werden konnten. Somit können schlecht zu reinigende Umgebungsteilbereiche in der Umgebungskarte identifiziert und gespeichert werden.

Der Schmutzsensor kann eine Kamera mit einer zugeordneten Bildverarbeitungseinrichtung oder einen Partikelsensor aufweisen. Insbesondere weist das Reinigungsgerät eine Kamera auf, die Bilder der Umgebung aufnimmt, welche mittels einer zugeordneten Bildverarbeitungseinrichtung mit Referenzbildern der Umgebung verglichen werden. Alternativ oder zusätzlich kann das Reinigungsgerät auch einen Partikelsensor aufweisen, welcher von dem Reinigungsgerät, beispielsweise einem Sauggebläse oder einem Wischtuch, von einer zu reinigenden Fläche entfernte Schmutz- und/oder Staubpartikel misst, insbesondere quantifiziert. Dadurch kann für jeden Umgebungsteilbereich der Umgebung ein individueller Verschmutzungsgrad ermittelt und in der Umgebungskarte vermerkt werden. Des Weiteren kann festgestellt werden, wenn die ermittelten Verschmutzungsgrade Abweichungen von einer Referenz aufweisen.

Besonders vorzugsweise enthält die Mitteilung an den Nutzer ein Bild oder eine graphische Darstellung des beweglichen Hindernisses. Sofern das Reinigungsgerät beispielsweise eine Kamera aufweist, kann dem Nutzer unmittelbar ein von der Kamera aufgenommenes Bild angezeigt werden, beispielsweise auf einem Display des Reinigungsgerätes selbst, oder auch auf einem externen Endgerät. Alternativ zu einer Fotografie kann die Mitteilung auch eine graphische Darstellung des beweglichen Hindernisses enthalten, beispielsweise ein Icon, welches stellvertretend ist für eine bestimmte Art von beweglichen Objekten, beispielsweise ein Icon, das einen Stuhl, einen Sessel, einen Beistelltisch oder ähnliches darstellt.

Es wird des Weiteren vorgeschlagen, dass das bewegliche Hindernis ein Möbelstück ist, wobei das Reinigungsgerät einen Speicher mit Referenzparametern von definierten Möbelstücken aufweist, und wobei die Recheneinrichtung eingerichtet ist, Parameter eines detektierten beweglichen Hindernisses mit den gespeicherten Referenzparametern zu vergleichen. Auf diese Art und Weise kann ein detektiertes Hindernis in Bezug auf seine Art identifiziert werden und dem Nutzer beispielsweise direkt eine Mitteilung übermittelt werden, die die Art des zu bewegenden Hindernisses wiedergibt. Die Mitteilung kann beispielsweise direkt einen Textbestandteil wie "Stuhl" enthalten, oder ein graphisch dargestelltes Stuhl-Symbol.

Es wird des Weiteren vorgeschlagen, dass die Kommunikationsschnittstelle ausgebildet ist, die Mitteilung unmittelbar als optisches Signal oder akustisches Signal an einen Nutzer auszugeben oder die Mitteilung per drahtloser Datenkommunikation an ein mit dem Reinigungsgerät in Kommunikationsverbindung stehendes externes Endgerät des Nutzers zu übermitteln. Gemäß der erstgenannten Ausgestaltung verfügt die Kommunikationsschnittstelle des Reinigungsgerätes beispielsweise über ein Display oder einen Lautsprecher. Auf dem Display des Reinigungsgerätes kann dem Nutzer ein Bild oder ein das bewegliche Hindernis darstellendes Symbol dargestellt werden, oder alternativ ein Text, welcher das bewegliche Hindernis bezeichnet. Alternativ kann dem Nutzer auch ein akustisches Signal ausgegeben werden, beispielsweise in Form einer Sprachausgabe, die eine Aufforderung wie "Bitte den Stuhl nicht zurück an den Tisch stellen" enthält. Gemäß einer weiteren Ausführungsform kann die Kommunikationsschnittstelle des Reinigungsgerätes die Mitteilung an ein externes Endgerät des Nutzers übermitteln, beispielsweise an ein Mobiltelefon, einen Tablet-Computer, ein Laptop oder ähnliches. Die Datenübertragung erfolgt vorzugsweise drahtlos über ein Heimnetzwerk oder das Internet. Ein Display des mobilen Endgerätes kann genutzt werden, um dann einen Text, ein Bild und/oder ein Symbol anzuzeigen. Alternativ kann auch das mobile Endgerät eine entsprechende Sprachausgabe tätigen, die eine Mitteilung für den Nutzer enthält.

Vorzugsweise ist die Hindernisdetektionseinrichtung des Reinigungsgerätes eingerichtet, auch ein Entfernen des beweglichen Hindernisses aus dem Umgebungsteilbereich zu erkennen und dann an die Recheneinrichtung zu melden, wobei die Recheneinrichtung eingerichtet ist, daraufhin eine Reinigung des Umgebungsteilbereiches zu steuern. Die Hindernisdetektionseinrichtung kann bei einer Reinigungsfahrt erneut Hindernisse in der Umgebung detektieren und eine entsprechende Information an die Recheneinrichtung übermitteln, wobei die Recheneinrichtung daraufhin bei einem Vergleich mit älteren Umgebungskarten feststellt, dass ein bewegliches Hindernis nicht mehr in dem betreffenden Umgebungsteilbereich vorhanden ist. Sodann kann die Recheneinrichtung das Reinigungsgerät so steuern, dass dieses an die bisherige Position des beweglichen Hindernisses verfährt und dort eine Reinigung ausführt. Besonders bevorzugt kann der Nutzer daraufhin über die Kommunikationsschnittstelle des Reinigungsgerätes eine Mitteilung erhalten, dass die entsprechende Position der Umgebung gereinigt wurde und der Nutzer das bewegliche Hindernis nun wieder an den gewünschten Ort zurückstellen kann.

Des Weiteren kann vorgesehen sein, dass die Recheneinrichtung eingerichtet ist, über die Kommunikationsschnittstelle des Reinigungsgerätes eine Information des Nutzers zu empfangen, dass das Hindernis aus dem Umgebungsteilbereich entfernt wurde, und daraufhin eine Reinigung des Umgebungsteilbereiches zu starten. Gemäß dieser Ausgestaltung muss das Reinigungsgerät bzw. dessen Hindernisdetektionseinrichtung nicht selbst detektieren, dass das bewegliche Hindernis entfernt wurde. Vielmehr macht der Nutzer eine entsprechende Eingabe über die Kommunikationsschnittstelle des Reinigungsgerätes, bevorzugt auch unter Zuhilfenahme eines externen Endgerätes. Die Recheneinrichtung des Reinigungsgerätes verarbeitet die Information des Nutzers dann so, dass die Reinigung des von dem beweglichen Hindernis freigeräumten Umgebungsteilbereiches ausgeführt wird. Sofern dies erledigt ist, kann dann auch wiederum eine entsprechende Mitteilung an den Nutzer ausgegeben werden.

### Kurze Beschreibung der Zeichnungen

Im Folgenden wird die Erfindung anhand von Ausführungsbeispielen näher erläutert. Es zeigen:
- Fig. 1: ein erfindungsgemäßes Reinigungsgerät;
- Fig. 2: eine Umgebungskarte mit mehreren Umgebungsteilbereichen, die bewegliche und nicht bewegliche Hindernisse aufweisen;
- Fig. 3: ein externes Endgerät eines Nutzers mit einem Display zur Anzeige von Mitteilungen.

### Beschreibung der Ausführungsformen

Figur 1 zeigt ein Beispiel eines sich selbsttätig fortbewegenden Reinigungsgerätes 1. Das Reinigungsgerät 1 ist hier ein Saugroboter mit einem Reinigungselement 16 in der Form einer Reinigungsbürste, die sich um eine im Wesentlichen horizontale Achse dreht. Zur selbsttätigen Fortbewegung weist das Reinigungsgerät 1 Räder 15 sowie eine Antriebseinrichtung 2 für die Räder 15 auf, welche Antriebseinrichtung 2 einen nicht weiter dargestellten Elektromotor umfasst. Des Weiteren weist das Reinigungsgerät 1 eine Kommunikationsschnittstelle 3 zur drahtlosen Kommunikation mit einem externen Endgerät 14 (siehe Figur 3) auf. Über die Kommunikationsschnittstelle 3 kann das Reinigungsgerät 1 beispielsweise in ein Heimnetzwerk eingebunden sein oder auch mit dem Internet verbunden werden. Eine Hindernisdetektionseinrichtung 5 des Reinigungsgerätes 1 ist ausgebildet, Hindernisse 6, 7 in der Umgebung des Reinigungsgerätes 1 zu detektieren. Bei den Hindernissen 6, 7 kann es sich einerseits um ortsfeste Hindernisse 6 handeln, beispielsweise große Möbelstücke wie Schränke, Betten und dergleichen, und andererseits bewegliche Hindernisse 7, wie Kleinmöbel, unter anderem beispielsweise Stühle, Beistelltische und ähnliches. Die Hindernisdetektionseinrichtung 5 ist hier beispielsweise eine Abstandsmesseinrichtung, welche Abstände von dem Reinigungsgerät 1 zu den Hindernissen 6, 7 misst. Insbesondere kann die Hindernisdetektionseinrichtung 5 eine optische Messeinrichtung sein, beispielsweise eine Triangulationsmesseinrichtung, die in einem 360-Grad-Winkelbereich um die Hindernisdetektionseinrichtung 5 herum misst. Das Reinigungsgerät 1 verfügt über eine Recheneinrichtung 8, welche anhand der von der Hindernisdetektionseinrichtung 5 ermittelten Abstände eine Umgebungskarte 9 (siehe Figur 2) erstellen kann, die einen Grundriss der Umgebung darstellt. Der Grundriss entspricht hier einer Etage einer Wohnung oder eines Hauses mit mehreren Räumen, welche wiederum in Umgebungsteilbereiche 10, 11 unterteilt sind. Die Umgebungskarte 9 weist neben den Raumbegrenzungen auch die detektieren Hindernisse 6, 7 auf, sowie einen aktuellen Ort des Reinigungsgerätes 1. Anhand der Umgebungskarte 9 kann die Recheneinrichtung 8 die aktuelle Position des Reinigungsgerätes 1 erkennen und in der Umgebungskarte 9 fortlaufend aktualisieren. Mittels eines Schmutzsensors 12 kann das Reinigungsgerät 1 des Weiteren einen Verschmutzungszustand der Umgebung erkennen. Der Schmutzsensor 12 kann beispielsweise eine Kamera in Verbindung mit einer Bildverarbeitungssoftware aufweisen, welche anhand eines Bildvergleiches aktuelle Verschmutzungszustände als durchschnittlich, unterdurchschnittlich oder überdurchschnittlich erkennt. Andere Einteilungen können beispielsweise gering, mittel, hoch oder ähnliche sein. Die Recheneinrichtung 8 kann diese ermittelten Verschmutzungsgrade des Weiteren auch in die Umgebungskarte 9 eintragen. Ein Speicher 13 des Reinigungsgerätes 1 kann Bilder von Referenzverschmutzungsgraden aufweisen, mit welchen ein aktuell von dem Schmutzsensor 12 aufgenommenes Bild verglichen werden kann, um einen Verschmutzungsgrad zu ermitteln. Die Umgebungskarte 9 kann ebenfalls in dem Speicher 13 gespeichert sein.

Figur 2 zeigt eine beispielhafte von dem Reinigungsgerät 1 erstellte Umgebungskarte 9. Diese Umgebungskarte 9 kann beispielsweise im Rahmen eines sogenannten SLAM-Verfahrens (Simultaneous Localization and Mapping) erstellt sein. Dabei misst die Hindernisdetektionseinrichtung 5 des Reinigungsgerätes 1 fortlaufend Abstände zu Hindernissen 6, 7 in der Umgebung und erstellt daraus die Umgebungskarte 9, während sich das Reinigungsgerät 1 gleichzeitig anhand der bereits vorhandenen Teile der Umgebungskarte 9 lokalisiert und aktuell detektierte Hindernisdaten fortlaufend mit den in der Umgebungskarte 9 gespeicherten Daten abgleicht. Die Umgebungskarte 9 enthält hier lediglich beispielhaft eine Mehrzahl von Hindernissen 6, 7, wobei ortsfeste Hindernisse 6 (welcher der Nutzer üblicherweise nicht verlagert) zur besseren Veranschaulichung der Erfindung von beweglichen Hindernissen 7 (welche der Nutzer häufig verlagert) unterschieden werden. In der Umgebungskarte 9 sind mehrere Umgebungsteilbereiche 10, 11 markiert, wobei die Umgebungsteilbereiche 10 Bereiche der Umgebung darstellen, die ein bewegliches Hindernis 7 beinhalten und die Umgebungsteilbereiche 11 Bereiche der Umgebung kennzeichnen, an welchen der Schmutzsensor 12 des Reinigungsgerätes 1 einen gegenüber einer Referenz erhöhten Verschmutzungsgrad festgestellt hat.

Die Figur 3 zeigt ein externes Endgerät 14 eines Nutzers des Reinigungsgerätes 1 in Form eines Mobiltelefons. Das externe Endgerät 14 weist in üblicher Art und Weise ein Display 17 auf, auf welchem dem Nutzer Mitteilungen 4 angezeigt werden. Hier zeigt das Display 17 eine Aufforderung an den Nutzer an, ein bestimmtes Hindernis 7 (Stuhl) von einem definierten Umgebungsteilbereich 10, 11 (Umgebung des Tisches) fernzuhalten.

Die Erfindung im Rahmen einer möglichen Ausführungsform erfolgt nun so, dass das Reinigungsgerät 1 mittels seiner Recheneinrichtung 8 zunächst eine Umgebungskarte 9 der Umgebung erstellt. In dieser Umgebungskarte 9 werden, wie beispielhaft in Figur 2 dargestellt, Hindernisse 6, 7 vermerkt, die die Hindernisdetektionseinrichtung 5 des Reinigungsgerätes 1 während einer Erkundungs- oder Arbeitsfahrt ermittelt hat. Des Weiteren ermittelt das Reinigungsgerät 1 mittels seines Schmutzsensors 12 solche Umgebungsteilbereiche 11 der Umgebung, welche über einen Standardwert hinaus verschmutzt sind. Solche Umgebungsteilbereiche 11 befinden sich beispielsweise im Bereich kleinerer Möbelstücke, deren Umgebung das Reinigungsgerät 1 nicht vollständig reinigen kann. Umgebungsteilbereiche 11 mit solchen Hindernissen 7 sind beispielsweise Bereiche unter Stühlen, zwischen deren Stuhlbeinen das Reinigungsgerät 1 nicht hindurchfahren kann. In Folge dessen kann der Umgebungsteilbereich 11, in welchem sich dieses Hindernis 7 befindet, nicht optimal gereinigt werden. Kleinmöbel wie beispielsweise Stühle gehören zu den beweglichen Hindernissen 7, die durch einen Nutzer häufig hin und her getragen oder geschoben werden. Daher werden diese in der Umgebungskarte 9 als bewegliche Hindernisse 7 gekennzeichnet, im Gegensatz zu größeren, nicht mobilen Möbelstücken, die hier beispielhaft als Hindernisse 6 gekennzeichnet sind. Zu diesen nicht mobilen Möbelstücken gehören Küchenschränke, Sideboards, Betten und ähnliche.

Das Reinigungsgerät 1 erstellt mittels der Recheneinrichtung 8 auf der Basis der von der Hindernisdetektionseinrichtung 5 detektieren Hindernisse 6, 7 sowie den Detektionssignalen des Schmutzsensors 12 fortlaufend eine neue, aktuelle Umgebungskarte 9 und speichert diese vorzugsweise in dem Speicher 13. Nach jeder Erkundungsfahrt oder Reinigungsfahrt wird die erstellte Umgebungskarte 9 mit einer oder mehreren älteren Umgebungskarten 9 verglichen und in Bezug auf Ortsänderungen beweglicher Hindernisse 7 analysiert. Die Recheneinrichtung 8 kann durch den Vergleich zeitlich nacheinander aufgenommener Umgebungskarten 9 feststellen, dass ein bewegliches Hindernis 7 an eine andere Position innerhalb der Umgebung gestellt wurde. Ein solches bewegtes Hindernis 7 kann beispielsweise ein Stuhl sein, welcher zuvor an einer Essgruppe stand und anschließend in etwas anderer Position wieder zurückgestellt wurde, nachdem der Nutzer sich von dem Esstisch entfernt hat. Des Weiteren werden die zeitlich aufeinanderfolgend erstellten Umgebungskarten 9 auch in Bezug auf Umgebungsteilbereiche 11 analysiert, die Verschmutzungsgrade aufweisen, welche von einer Norm abweichen. Beispielsweise kann es sich um Umgebungsteilbereiche 11 handeln, welche gar nicht, unvollständig, inhomogen oder nur mit einem hohen Zeitaufwand gereinigt werden konnten.

Anschließend vergleicht die Recheneinrichtung 8 die Positionen der detektierten Umgebungsteilbereiche 11 mit einem unvollständigen oder auf andere Art und Weise nicht optimalen Reinigungsergebnis und die Umgebungsteilbereiche 10, welche bewegliche Hindernisse 7 aufweisen. Wenn die Recheneinrichtung 8 feststellt, dass ein Umgebungsteilbereich 10, 11 der Erfindung sowohl zu den Umgebungsteilbereichen 10 mit beweglichen Hindernissen 7, als auch zu den Umgebungsteilbereichen 11 mit einer unvollständigen oder nicht optimalen Reinigung gehört, wird dieser in der Umgebungskarte 9 markiet. Durch einen Vergleich der Umgebungsteilbereiche 11, welche schlecht zu reinigen sind, mit den Umgebungsteilbereichen 10, welche Positionen von beweglichen Hindernissen 7 aufweisen, ermittelt die Recheneinrichtung 8 einen Lösungsvorschlag, der wie in Figur 3 dargestellt als Mitteilung 4 auf dem Display 17 des externen Endgerätes 14 des Nutzers ausgegeben wird. Hier wird die Mitteilung 4 "Bitte Stuhl nicht zurück an den Tisch stellen" ausgegeben, was den Nutzer dazu auffordert, das bewegliche Hindernis 7 "Stuhl" nach einer nächsten Nutzung nicht wieder zurück an die bisherige Position, nämlich nicht in den Umgebungsteilbereich 10 zu stellen. Dies kann dadurch erfolgen, dass der Nutzer den Stuhl beispielsweise nicht mehr in die Essgruppe zurückstellt bzw. an den Tisch heranrückt, sondern etwas abseits davon platziert. Dadurch, dass die beweglichen Hindernisse 7 somit gezielt bewegt werden, wird sichergestellt, dass alle Umgebungsteilbereiche 10, 11 der Umgebung gleichmäßig, regelmäßig und homogen gereinigt werden.

Im Gegensatz zu der in Figur 3 dargestellten Mitteilung 4 in Textform kann der Nutzer eine Mitteilung 4 auch in Form eines Bildes oder eines Icons erhalten, welches das zu bewegende Hindernis 7 darstellt. Zusätzlich kann beispielsweise auch ein Bild des Raumes dargestellt werden, welcher dieses bewegliche Hindernis 7 enthält. Das Bild selbst kann von einer Hindernisdetektionseinrichtung 5 des Reinigungsgerätes 1, insbesondere einer Kamera, erfasst worden sein. Alternativ zu der Ausgabe von Mitteilungen 4 auf einem externen Endgerät 14 kann auch das Reinigungsgerät 1 selbst ein Display 17 aufweisen, auf welchem dem Nutzer Mitteilungen 4 angezeigt werden. Des Weiteren kann auch die Kommunikationsschnittstelle 3 des Reinigungsgerätes 1 eine optische oder akustische Mitteilung 4 ausgeben, beispielsweise eine Sprachnachricht, ein an eine Wand projiziertes Signal oder ähnliches.

Nachdem der Nutzer die Mitteilung 4 empfangen hat und das bewegliche Hindernis 7 an einen Ort gestellt hat, welcher derzeit nicht durch das Reinigungsgerät 1 gereinigt wird, kann der Nutzer beispielsweise über ein berührungsempfindliches Display 17 des externen Endgerätes 14 eine Information an die Recheneinrichtung 8 des Reinigungsgerätes 1 übermitteln, dass das bewegliche Hindernis 7 aus dem zu reinigenden Umgebungsteilbereich 11 entfernt wurde. Sodann kann die Recheneinrichtung 8 eine Reinigung in dem jeweiligen Umgebungsteilbereich 11 starten. Alternativ kann das Reinigungsgerät 1 auch autonom, insbesondere unter der Mitwirkung seiner Hindernisdetektionseinrichtung 5, feststellen, dass das bewegliche Hindernis 7 aus dem Umgebungsteilbereich 11 entfernt wurde und dann entsprechend die Reinigung des Umgebungsteilbereiches 11 steuern.

### Liste der Bezugszeichen

- 1: Reinigungsgerät
- 2: Antriebseinrichtung
- 3: Kommunikationsschnittstelle
- 4: Mitteilung
- 5: Hindernisdetektionseinrichtung
- 6: Hindernis
- 7: Hindernis
- 8: Recheneinrichtung
- 9: Umgebungskarte
- 10: Umgebungsteilbereich
- 11: Umgebungsteilbereich
- 12: Schmutzsensor
- 13: Speicher
- 14: Externes Endgerät
- 15: Rad
- 16: Reinigungselement
- 17: Display

## Patentansprüche

1. Sich selbsttätig fortbewegendes Reinigungsgerät (1) mit einer Antriebseinrichtung (2) zur Fortbewegung des Reinigungsgerätes (1) innerhalb einer Umgebung, einer Kommunikationsschnittstelle (3) zur Ausgabe einer Mitteilung (4) an einen Nutzer des Reinigungsgerätes (1), einer Hindernisdetektionseinrichtung (5) zur Detektion von Hindernissen (6, 7) innerhalb der Umgebung und einer Recheneinrichtung (8), welche eingerichtet ist, basierend auf den von der Hindernisdetektionseinrichtung (5) detektierten Hindernissen (6, 7) eine Umgebungskarte (9) zu erstellen und Steuerbefehle an die Kommunikationsschnittstelle (3) zu übermitteln, wobei die Recheneinrichtung des Weiteren eingerichtet ist, einerseits einen ersten Umgebungsteilbereich (10, 11) zu ermitteln, in welchem sich eine Position eines beweglichen Hindernisses (6, 7) zeitlich wiederkehrend ändert, und anderseits einen zweiten Umgebungsteilbereich (10, 11) zu ermitteln, welcher nur unvollständig gereinigt werden konnte, **dadurch gekennzeichnet, dass** die Recheneinrichtung (8) eingerichtet ist, die Position des ermittelten ersten Umgebungsteilbereiches (10, 11) mit der Position des ermittelten zweiten Umgebungsteilbereiches (10,11) zu vergleichen und bei Übereinstimmung der Positionen eine das bewegliche Hindernis (6, 7) betreffende Mitteilung (4) an einen Nutzer des Reinigungsgerätes über die Kommunikationsschnittstelle (3) auszugeben, wobei die Recheneinrichtung (8) eingerichtet ist, eine zeitlich wiederkehrende Positionsveränderung des beweglichen Hindernisses (6, 7) durch einen Vergleich mehrerer zeitlich aufeinanderfolgend erstellter Umgebungskarten (9) zu ermitteln, und wobei die Mitteilung (4) eine Aufforderung enthält, das Hindernis (6, 7) manuell aus dem definierten Umgebungsteilbereich (10, 11) zu entfernen, nämlich an einen bestimmten in der Mitteilung (4) definierten Ort zu verlagern, welcher sich außerhalb des Umgebungsteilbereiches (10), in welchem sich die Position des beweglichen Hindernisses (6, 7) zeitlich wiederkehrend ändert, befindet.

2. Reinigungsgerät (1) nach Anspruch 1, **dadurch gekennzeichnet, dass** das Reinigungsgerät (1) einen Schmutzsensor (12) aufweist, welcher ausgebildet ist, einen Verschmutzungsgrad eines Umgebungsteilbereiches (10, 11) zu ermitteln.

3. Reinigungsgerät (1) nach Anspruch 2, **dadurch gekennzeichnet, dass** der Schmutzsensor (12) eine Kamera mit einer zugeordneten Bildverarbeitungseinrichtung oder einen Partikelsensor aufweist.

4. Reinigungsgerät (1) nach einem der vorhergehenden Ansprüche, **dadurch gekennzeichnet, dass** die Mitteilung (4) ein Bild oder eine graphische Darstellung des beweglichen Hindernisses (6, 7) enthält.

5. Reinigungsgerät (1) nach einem der vorhergehenden Ansprüche, **dadurch gekennzeichnet, dass** das bewegliche Hindernis (6, 7) ein Möbelstück ist, wobei das Reinigungsgerät (1) einen Speicher (13) mit Referenzparametern von definierten Möbelstücken aufweist, und wobei die Recheneinrichtung (8) eingerichtet ist, Parameter eines detektierten beweglichen Hindernisses (6, 7) mit den gespeicherten Referenzparametern zu vergleichen.

6. Reinigungsgerät (1) nach einem der vorhergehenden Ansprüche, **dadurch gekennzeichnet, dass** die Kommunikationsschnittstelle (3) ausgebildet ist, die Mitteilung (4) unmittelbar als optisches Signal oder akustisches Signal an einen Nutzer auszugeben oder die Mitteilung (4) per drahtloser Datenkommunikation an ein mit dem Reinigungsgerät (1) in Kommunikationsverbindung stehendes externes Endgerät (14) des Nutzers zu übermitteln.

7. Reinigungsgerät (1) nach einem der vorhergehenden Ansprüche, **dadurch gekennzeichnet, dass** die Hindernisdetektionseinrichtung (5) eingerichtet ist, ein Entfernen des beweglichen Hindernisses (6, 7) aus dem Umgebungsteilbereich (10, 11) zu erkennen und an die Recheneinrichtung (8) zu melden, wobei die Recheneinrichtung (8) eingerichtet ist, daraufhin eine Reinigung des Umgebungsteilbereiches (10, 11) zu steuern.

8. Reinigungsgerät (1) nach einem der vorhergehenden Ansprüche, **dadurch gekennzeichnet, dass** die Recheneinrichtung (1) eingerichtet ist, über die Kommunikationsschnittstelle (3) des Reinigungsgerätes (1) eine Information des Nutzers zu empfangen, dass das Hindernis (6, 7) aus dem Umgebungsteilbereich (10, 11) entfernt wurde, und daraufhin eine Reinigung des Umgebungsteilbereiches (10, 11) zu starten.

## Claims

1. Self-propelled cleaning device (1) having a drive device (2) for propelling the cleaning device (1) within an environment, a communication interface (3) for outputting a message (4) to a user of the cleaning device (1), an obstacle detection device (5) for detecting obstacles (6, 7) within the environment and a computing device (8) which is set up to generate an environment map (9) on the basis of the obstacles (6, 7) detected by the obstacle detection device (5) and to transmit control commands to the communication interface (3), wherein the computing device is further set up, on the one hand, to determine a first environment subarea (10, 11), in which a position of a moving obstacle (6, 7) changes repeatedly over time, and, on the other hand, to determine a second partial area (10, 11) of the environment which could only be cleaned incompletely, **characterized in that** the computing device (8) is set up to compare the position of the determined first environment subarea (10, 11) with the position of the determined second environment subarea (10, 11) and, if the positions correspond, to output a message (4) relating to the movable obstacle (6, 7) to a user of the cleaning device via the communication interface (3), the computing device (8) being set up to determine a temporally recurring change in position of the movable obstacle (6, 7) by comparing a plurality of successively generated environment maps (9), and wherein the message (4) contains a request to manually remove the obstacle (6, 7) from the defined environment subarea (10, 11), namely to relocate it to a specific location defined in the message (4), which location is outside the environment subarea (10) in which the position of the movable obstacle (6, 7) changes in a time-recurring manner.

2. Cleaning device (1) according to claim 1, **characterized in that** the cleaning device (1) has a dirt sensor (12) which is designed to determine a degree of contamination of an environment subarea (10,11).

3. Cleaning device (1) according to claim 2, **characterized in that** the dirt sensor (12) comprises a camera with an associated image processing device or a particle sensor.

4. Cleaning device (1) according to one of the preceding claims, **characterized in that** the message (4) contains a picture or a graphic representation of the moving obstacle (6, 7).

5. Cleaning device (1) according to one of the preceding claims, **characterized in that** the movable obstacle (6, 7) is a piece of furniture, wherein the cleaning device (1) has a memory (13) with reference parameters of defined pieces of furniture, and wherein the computing device (8) is set up to compare parameters of a detected movable obstacle (6, 7) with the stored reference parameters.

6. Cleaning device (1) according to one of the preceding claims, **characterized in that** the communication interface (3) is designed to output the message (4) directly as a visual signal or acoustic signal to a user or to transmit the message (4) by wireless data communication to an external terminal (14) of the user which is in communication with the cleaning device (1).

7. Cleaning device (1) according to one of the preceding claims, **characterized in that** the obstacle detection device (5) is arranged to detect a removal of the movable obstacle (6, 7) from the environment subarea (10, 11) and to report this to the computing device (8), wherein the computing device (8) is arranged to thereupon control a cleaning of the environment subarea (10, 11).

8. Cleaning device (1) according to one of the preceding claims, **characterized in that** the computing device (1) is set up to receive information from the user via the communication interface (3) of the cleaning device (1) that the obstacle (6, 7) has been removed from the environment subarea (10, 11) and thereupon to start cleaning of the environment subarea (10, 11).

## Revendications

1. Appareil de nettoyage (1) se déplaçant automatiquement avec un dispositif d'entraînement (2) pour le déplacement de l'appareil de nettoyage (1) à l'intérieur d'un environnement, une interface de communication (3) pour l'émission d'un message (4) à un utilisateur de l'appareil de nettoyage (1), un dispositif de détection d'obstacles (5) pour la détection d'obstacles (6, 7) à l'intérieur de l'environnement et un dispositif de calcul (8) qui est conçu pour établir, sur la base des obstacles (6, 7) détectés par le dispositif de détection d'obstacles (5), une carte de l'environnement (9) et de transmettre des instructions de commande à l'interface de communication (3), le dispositif de calcul étant en outre conçu pour déterminer d'une part une première zone partielle de l'environnement (10, 11) dans laquelle une position d'un obstacle mobile (6, 7) se modifie de manière récurrente dans le temps, et d'autre part une deuxième zone partielle de l'environnement (10, 11) qui n'a pu être nettoyée que de manière incomplète, **caractérisé en ce que** le dispositif de calcul est conçu pour déterminer la position d'un obstacle mobile (6, 7) dans la première zone partielle de l'environnement (10, 11), **en ce que** le dispositif de calcul (8) est conçu pour comparer la position de la première zone partielle d'environnement (10, 11) déterminée avec la position de la deuxième zone partielle d'environnement (10, 11) déterminée et, en cas de concordance des positions, pour émettre un message (4) concernant l'obstacle mobile (6, 7) à un utilisateur de l'appareil de nettoyage par l'intermédiaire de l'interface de communication (3), le dispositif de calcul (8) étant conçu pour calculer une modification de position récurrente dans le temps de l'obstacle mobile (6, 7) par une comparaison de plusieurs cartes d'environnement (9) établies successivement dans le temps, et le message (4) contenant une invitation à enlever manuellement l'obstacle (6, 7) de la zone partielle d'environnement définie (10, 11), à savoir à le déplacer à un endroit déterminé défini dans le message (4), qui se trouve en dehors de la zone partielle d'environnement (10) dans laquelle la position de l'obstacle mobile (6, 7) se modifie de manière récurrente dans le temps.

2. Appareil de nettoyage (1) selon la revendication 1, **caractérisé en ce que** l'appareil de nettoyage (1) présente un capteur de saleté (12) qui est conçu pour déterminer un degré de saleté d'une zone partielle d'environnement (10, 11).

3. Appareil de nettoyage (1) selon la revendication 2, **caractérisé en ce que** le capteur de saleté (12) présente une caméra avec un dispositif de traitement d'image associé ou un capteur de particules.

4. Appareil de nettoyage (1) selon l'une des revendications précédentes, **caractérisé en ce que** le message (4) contient une image ou une représentation graphique de l'obstacle mobile (6, 7).

5. Appareil de nettoyage (1) selon l'une des revendications précédentes, **caractérisé en ce que** l'obstacle mobile (6, 7) est un meuble, l'appareil de nettoyage (1) présentant une mémoire (13) avec des paramètres de référence de meubles définis, et le dispositif de calcul (8) étant conçu pour comparer des paramètres d'un obstacle mobile détecté (6, 7) avec les paramètres de référence mémorisés.

6. Appareil de nettoyage (1) selon l'une des revendications précédentes, **caractérisé en ce que** l'interface de communication (3) est conçue pour émettre le message (4) directement sous forme de signal optique ou de signal acoustique à un utilisateur ou pour transmettre le message (4) par communication de données sans fil à un terminal externe (14) de l'utilisateur en liaison de communication avec l'appareil de nettoyage (1).

7. Appareil de nettoyage (1) selon l'une des revendications précédentes, **caractérisé en ce que** le dispositif de détection d'obstacle (5) est agencé pour détecter un retrait de l'obstacle mobile (6, 7) de la zone partielle d'environnement (10, 11) et pour le signaler au dispositif de calcul (8), le dispositif de calcul (8) étant agencé pour commander ensuite un nettoyage de la zone partielle d'environnement (10, 11).

8. Appareil de nettoyage (1) selon l'une des revendications précédentes, **caractérisé en ce que** le dispositif de calcul (1) est agencé pour recevoir, par l'intermédiaire de l'interface de communication (3) de l'appareil de nettoyage (1), une information de l'utilisateur selon laquelle l'obstacle (6, 7) a été retiré de la zone partielle d'environnement (10, 11), et pour lancer ensuite un nettoyage de la zone partielle d'environnement (10, 11).
